# FASCICULE DE BREVET EUROPEEN

(11) **EP 0 831 730 B1**
(45) Date de publication et mention de la délivrance du brevet: **21.02.2001**
(21) Numéro de dépôt: 96913392.5
(22) Date de dépôt: 10.05.1996
(51) Int. Cl.: A43B 7/14

(54) **CAMBRURE REGLABLE POUR LA CORRECTION DES PIEDS PLATS**
EINSTELLBARE MITTELFÜSSSTÜTZE ZUM KORRIGIEREN VON PLATTFÜSSEN
ADJUSTABLE WAIST FOR CORRECTING FLAT-FOOTEDNESS

(30) Priorité: 15.06.1995 YU 40495
(43) Date de publication de la demande: 01.04.1998
(73) Titulaire: Maksimovic, Mirjana, 1140 Bruxelles (BE)
(72) Inventeur: GRUJICIC, Velimir, 11080 Zemun (YU)
(74) Mandataire: Colens, Alain
(86) Numéro de dépôt international: BE9600050
(87) Numéro de publication internationale: WO9700028

(56) Documents cités:
- FR-A- 409 848
- FR-A- 751 611
- US-A- 2 704 406

## Description

### Domaine de la technique relatif à l'invention

La présente invention appartient au domaine des éléments constitutifs des chaussures, soit aux cambrures destinées à corriger les pieds plats.

### Problème technique

Le problème technique résolu par la présente invention est le suivant: réaliser, au point de vue de la construction, une semelle pour la correction des pieds plats, laquelle, au début de l'application thérapeutique, serait adaptable, grâce au réglage approprié, à la courbure existante d'un pied plat, et puis, par des réglages périodiques, procéder aux changements successifs de l'arc longitudinal de la cambrure avec une précision micrométrique, ainsi qu'aux changements de la hauteur et de la position transversale de l'arc de la cambrure, ce qui permet d'aboutir, après une certaine période, à la correction de la partie arquée longitudinale et transversale des pieds chez des enfants, des jeunes et de adultes, c'est-à-dire, à partir d'un pied plat, on arrive à avoir enfin un pied à "courbure idéale".

### Etat de la technique

Il y a actuellement différentes espèces de semelles pour la correction de pieds plats, réalisées en matériaux divers. Les cambrures métalliques, pour la plupart en tôle d'aluminium ou d'acier, revêtues de cuir ou d'un autre matériau non métallique, sont des semelles stables dont la courbure ne peut pas être réglée; ou bien, cette courbure sera périodiquement ajustée, en application de la méthode de déformation mécanique, donc au moyen du marteau ou de diverses presses, ledit réglage ne pouvant être effectué que par des personnes spécialisées. Leur défaut principal consistera donc en ce que les courbures des semelles orthopédiques ne peuvent être réalisées ni correctement ni avec précision, de sorte que les utilisateurs sont gênés lors de leur port et doivent, à plusieurs reprises ou à intervalles déterminés, s'adresser aux spécialistes en vue de faire ajuster lesdites semelles.

Les semelles en caoutchouc, en cuir, en matière plastique, ou en ces matériaux combinés, réalisées donc à partir des matériaux disparates, sont également des semelles stables dont la courbure ne peut pas être périodiquement ajustée; au contraire, après un certain temps elles doivent être remplacées par d'autres semelles, neuves en général, dont la hauteur de la courbure sera plus importante, ce qui s'avère incommode, imprécis et coûteux.

Le document de brevet FR-A-751 611 décrit une cambrure réglable pouvant être ajustée à l'aide d'un système à vis. L'ensemble ne présente cependant pas de support de voûte transversal. Les documents US-A-2.704.406 et FR-A-409.848 divulguent également des cambrures réglables élastiques.

### Exposé de l'essence de l'invention

La cambrure réglable pour la correction des pieds plats selon la présente invention est constituée du support d'arc longitudinal de pied façonné anatomiquement, du support de talon modelé de façon anatomique et du support d'arc transversal de pied modelé également de façon anatomique; elle présente une nouveauté du fait que, dans le support souple d'arc longitudinal de pied, façonné anatomiquement, à savoir dans ses cavités, sont enclavés de façon flasque le support de talon modelé anatomiquement et le support d'arc transversal de pied modelé, lui aussi, anatomiquement, et ce par leurs convexités et les têtes de vis, les pivots rentrant vigoureusement dans des orifices du support souple d'arc longitudinal de pied façonné anatomiquement et passant de manière flasque par des orifices pratiqués dans les têtes de vis et des orifices dans les convexités sur le support de talon façonné anatomiquement et sur le support d'arc transversal de pied, façonné lui aussi anatomiquement.

La vis à filet de vis gauche est vissée dans l'écrou à filet de vis gauche d'un côté, tandis que la vis à filet droit est vissée dans l'écrou à filet de vis droit de l'autre côté, le milieu de l'écrou comportant des orifices dans lesquels rentre la petite clé .

Dans la deuxième variante d'exécution, le support d'arc transversal de pied, façonné anatomiquement, est aplani à la paroi supérieure au milieu et il a une entaille rectangulaire à fond semi-circulaire dans laquelle rentrent coulissantes les convexités profilées à coussin élastique métatarsien variable et axialement mobile, ledit coussin présentant des hauteurs différentes.

### Descriptif sommaire des dessins

La présente invention sera décrite en détail par la suite, avec référence aux dessins où
La figure 1 représente la vue d'ensemble de la semelle orthopédique réglable pour la correction des pieds, vue d'en haut;
La figure 2 représente la vue d'en bas de la semelle orthopédique réglable pour la correction des pieds;
La figure 3 représente la coupe transversale de la figure 1, le long de l'axe B-B;
La figure 4 représente la coupe longitudinale de la figure 1, le long de l'axe A-A;
La figure 5 représente la vue partielle de dessus du support d'arc transversal de pied, façonné anatomiquement, dans la deuxième variante d'exécution;
La figure 6 représente la coupe longitudinale de la figure 5, le long de l'axe C-C.

### Descriptif détaillé de l'invention

Comme il ressort des figures 1, 2, 3 et 4, la semelle orthopédique réglable pour la correction des pieds selon l'invention, constitué du support d'arc longitudinal de pied 1 façonné anatomiquement et à arc la sous lequel se trouve la cavité 1b, puis du support de talon 2 façonné anatomiquement et à orifice profilé 2a prévu pour la tête de talon et à axtrémité de l'arc 2b, ensuite du support d'arc transversal de pied 3 façonné anatomiquement et à coussin métatarsien 3a comportant la cavité 3b et le début de l'arc 3c, présente une nouveauté du fait que le support élastique d'arc longitudinal de pied 1 façonné anatomiquement reçoit, enclavés de façon mobile dans ses cavités 8 et 8a, le support de talon 2 et le support d'arc transversal de pied 3 façonné anatomiquement, avec leurs convexités 7 et 7a et les têtes de vis 9 et 9a, les pivots 6 et 6a rentrant vigoureusement dans les cavités 15 et 15a et 12 et 12a du support élastique façonné anatomiquement, tandis qu'ils passent de façon flasque par les orifices 13 et 13a des convexités 7 et 7a du support de talon 2 façonné anatomiquement et du support d'arc transversal de pied 3 façonné anatomiquement.

La vis 4 à filet de vis gauche est vissée dans l'écrou 5 à filet de vis gauche d'un côté, alors que la vis 4a à filet de vis droit est vissée dans l'écrou 5 à filet de vis droit situé de l'autre côté, l'ensemble du système étant disposé sous l'arc 1a, dans la cavité 1b du support d'arc longitudinal de pied 1 façonné anatomiquement.

Au milieu de l'écrou 5 il y a plusieurs orifices 10 disposés symétriquement dans lesquels est introduit de façon mobile la petite clé 11 en forme d'un pivot; par sa partie grosse servant de manche 16, elle s'appuie sur une saillie côtelée 17 fixée de façon homogène à la paroi intérieure de l'arc 1a.

Dans la deuxième variante de réalisation, le support d'arc transversal de pied 3 anatomiquement façonné, comme il est représenté aux figures 5 et 6, présente une nouveauté du fait que la paroi centrale supérieure est aplanie et comporte une entaille profilée 18 dont la forme de base est rectangulaire et des concavités disposées symétriquement 18a, les unes en face des autres, de forme semi-sphérique, dans lesquelles rentrent coulissantes les convexités profilées 19 et 19a d'un coussin 3a élastique métatarsien axialement mobile et à hauteurs différentes.

Au début du traitement thérapeutique, le médecin spécialiste déterminerait le degré de déformation du pied, puis il faudra déterminer la grandeur à savoir la pointure de la cambrure, fonction de la grandeur du pied. En dévissant l'écrou 5 au moyen de la petite clé 11 introduite dans l'orifice 10, on ramène l'arc 1a dans la position de la courbure de la voûte de pied de l'utilisateur, ce qui se traduit par la réduction de la hauteur de l'arc 1a. Par la suite on préconise à l'utilisateur l'intervalle à l'expiration duquel on doit visser l'écrou, par exemple 5 à 10 jours, puis on détermine l'ordre de grandeur de vissage de l'écrou 5 qui peut se situer à 1/2, 1/4 ou 1/6 du cercle, ce qui permet d'augmenter l'arc avec une précision micrométrique, sans modifier la voûte la de l'arc élastique façonné anatomiquement 1 de la courbure longitudinale de pied.

Ce procédé, qui pourrait durer 3 à 12 mois, selon le degré de déformation des pieds, permettrait de corriger, c'est-à-dire d'augmenter la hauteur de la voûte longitudinale du pied, depuis un pied plat jusqu'à un pied "à courbure idéale".

Dans cette deuxième variante de réalisation du support d'arc transversal de pied 3 façonné anatomiquement, on déterminerait l'importance de la déformation d'un pied, à la suite de quoi on déterminerait ensuite la hauteur correspondante du coussin élastique métatarsien variable à hauteurs différentes et axialement mobile lequel, au besoin, serait périodiquement changé et remplacé par ceux à d'autres hauteurs, ces derniers devant, eux-aussi, être axialement déplacés parallèlement à la croissance du pied.

## Revendications

1. Cambrure réglable pour la correction des pieds, constituée du support élastique 1 de voûte longitudinale de pied façonné anatomiquement, du support de talon 2 façonné anatomiquement et du support de voûte transversale de pied 3 façonné anatomiquement, **caractérisé** en ce que dans les cavités (8 et 8a) du support de voûte longitudinale (1) façonné anatomiquement sont enclavés de façon mobile le support de talon (2) façonné anatomiquement et le support de voûte transversale de pied (3) façonné anatomiquement, par leurs convexités (7 et 7a) et les têtes de vis (9 et 9a), les pivots (6 et 6a) desquelles pénétrant dans des orifices (15, 15a, 12 et 12a) du support de voûte longitudinale de pied (1) façonné anatomiquement et passant coulissants par des orifices (14 et 14a) des têtes de vis (9 et 9a) et des orifices (13 et 13a) des convexités (7 et 7a) du support de talon (2) façonné anatomiquement et du support de voûte transversale de pied (3) façonné anatomiquement, en ce qu'une vis (4) à filet de vis gauche est vissée dans l'écrou (5) à filet de vis gauche d'un côté, tandis qu'une vis (4a) à filet de vis droit est vissée de l'autre côté de l'écrou (5) au milieu duquel il y a des orifices (10) dans lesquels est introduite, de façon mobile, une clé (11), et qu'au support de talon (2) façonné anatomiquement est située une ouverture profilée (2a) prévue pour la tête de talon.

2. Cambrure réglable pour la correction des pieds selon la revendication 1, **caractérisée** en ce que, à la partie centrale supérieure aplanie du support de voûte transversale de pied (3) façonné anatomiquement, est située une fente profilée (18) à cavité semi-sphérique (18a) dans laquelle pénètrent coulissantes des convexités profilées (19 et 19a) d'un coussin élastique métatarsien (3a) remplaçable, à hauteurs différentes et axialement mobile.

3. Procédé d'utilisation de la cambrure réglable pour la correction des pieds selon l'une des revendications précédentes, **caractérisé** en ce que, en faisant tourner l'écrou (5) au moyen de la clé (11) dans un sens, on fait réduire la hauteur de la voûte longitudinale (1a) et, en faisant tourner l'écrou (5) dans l'autre sens, on fait augmenter ladite voûte, ceci avec une précision micrométrique, en vue de permettre la correction de la courbure de la voûte longitudinale de pied.

## Patentansprüche

1. Einstellbare Einlage für die Fusskorrektion, die aus elastischer anatomsich-geformten Stütze (1) für das Fusslängsgewölbe besteht sowie aus der anatomisch-geformten Stütze (2) für die Ferse und aus der anatomsich-geformten Stütze (3) für das Fussquergewölbe, gekennzeichnet dadurch, dass in die Vertiefungen (8 und 8a) der elastischen anatomsich-geformten Stütze (1) des Fusslängsgewölbes, die bewegliche anatomisch-geformte Stütze (2) für die Ferse und die anatomsich - geformte Stütze (3) für das Fussquergewölbe mit Ausbuchtungen (7 und 7a) und Schraubenköpfen (9 und 9a) eingebaut sind, wobei die Achsen (6 und 6a) fest in die Oeffnungen (15, 15a, 12 und 12 a) an der elastischen anatomsich-geformten Stütze (1) des Fusslängsgewölbes eingreifen und locker in die Oeffnungen (14 und 14 a) an Schraubenköpfen (9 und 9a) und in Oeffnungen (13 und 13a) mit Ausbuchtungen (7 und 7a) der anatomisch-geformten Stütze (2) für die Ferse und der anatomsich-geformten Stütze (3) für das Fussquergewölbe, wobei die Schraube (4) mit dem linken Gewinde in die Mutter (5) mit dem linken Gewinde einerseits festgeschraubt ist und die Schraube (4a) mit dem rechten Gewinde in die Mutter (5) auf der anderen Seite, in welcher Mitte sich Oeffnungen (10) befinden, in die ein Schlüssel (11) eingesteckt wird und auf der anatomsich-geformten Stütze (2) für die Ferse sich eine profilierte Oeffnung (2) für den Fersenkopf befindet.

2. Einstellbare Einlage für die Fusskorrektion dadurch gekennzeichnet, dass auf dem platten Mittelteil der anatomsich-geformten Stütze (3) für das Fussquergewölbe sich eine profilierte Oeffnung bzw. Schlitz (18) mit halbkreisförmigen Vertiefungen (18a) befindet,in welche gleitend profilierte Ausbuchtungen (19 und 19a) des elastischen metatärsalveränderbaren Kissens mit diversen Höhen und des axialen beweglichen Kissens (3a) eingreifen.

3. Verfahren für die Benutzung der einstellbaren Einlage für Fusskorrektion gekennzeichnet durch AUfdrehen der Mutter (5) mit Hilfe eines kleinen Schlüssels (11) in einer Richtung zwecks Reduzierung und durch Aufdrehen der Mutter (5) in der anderen Richtung zwecks Vergrösserung des Bogengewölbes (1a) mit mikrometrischer Genauigkeit, um die Korrektion des Fusslängsgewölbes auszuführen.

## Claims

1. The adjustable foot correction insole consisting of elastic anatomically shaped longitudinal instep support (1), anatomically shaped heel support (2) and anatomically shaped transversal instep support (3) that anatomically shaped heel support (2) and anatomically shaped transversal instep support (3) fit by means of their convexities (7 & 7a) and screw heads (9 & 9a) in a movable manner in the concavities (8 & 8a) on anatomically shaped longitudinal instep support (1), where the pins (6 & 6a) enter openings (15, 15a, 12 & 12a) existing on anatomically shaped longitudinal instep support (1) and go in a sliding manner through holes (14 & 14a) on screw heads (9 & 9a) and openings (13 & 13a) existing on convexities (7 &7a) of anatomically shaped heel support (2) and anatomically shaped transversal instep support (3), and that a LH thread screw (4) is driven in LH thread nut (5) on one side and RH thread screw (4a) is driven in RH thread nut (5) on the other side, and that the key (11) movably enters the holes (10) available on the central part of the nut (5) and finally that anatomically shaped heel support (2) is provided with the profiled opening (2a) to accommodate the heal head.

2. Adjustable foot correction insole according to claim 1 characterised in that the flattened central part of anatomically shaped transversal instep support (3) is provided with a profiled slot (18) with half-round concavities (19 & 19a) in which profiled convexities (19 & 19a) of elastic metatarsal height variable and axially movable pad (3a) slide smoothly.

3. The procedure for using the adjustable foot correction insole characterised in that the turning the nut (5) by means of the key (11) in one direction causes a decrease and the turning of the nut (5) in the other direction causes an increase in the height of the longitudinal arch (1a) with a micrometric accuracy and thus makes it possible to have the height of longitudinal instep properly corrected.
